# EUROPÄISCHE PATENTSCHRIFT

(11) **EP 3 064 191 B1**
(45) Veröffentlichungstag und Bekanntmachung des Hinweises auf die Patenterteilung: **28.03.2018**
(21) Anmeldenummer: 16157617.8
(22) Anmeldetag: 26.02.2016
(51) Int. Cl.: A61J 3/07

(54) **VERFAHREN ZUM BETREIBEN EINER KAPSELFÜLLMASCHINE**
METHOD FOR OPERATING A CAPSULE FILLING MACHINE
PROCEDE DE FONCTIONNEMENT D'UNE MACHINE DE REMPLISSAGE DE CAPSULES

(30) Priorität: 05.03.2015 DE 102015103245
(43) Veröffentlichungstag der Anmeldung: 07.09.2016
(73) Patentinhaber: Fette Engineering GmbH, 21493 Schwarzenbek (DE)
(72) Erfinder: Scheffler, Jan Fabian, 22049 Hamburg (DE); Malick, Daniel, 22926 Ahrensburg (DE); Kruse, Jan-Eric, 21218 Seevetal (DE); Heinrich, Thomas, 21435 Stelle (DE)
(74) Vertreter: Hauck Patentanwaltspartnerschaft mbB

(56) Entgegenhaltungen:
- DE-A1- 2 842 678
- DE-A1- 19 708 803

## Beschreibung

Die Erfindung betrifft ein Verfahren zum Betreiben einer Kapselfüllmaschine, wobei die Kapselfüllmaschine eine Mehrzahl von Kapselfördereinrichtungen umfasst, die jeweils eine Mehrzahl von Kapselaufnahmen zur Aufnahme jeweils einer Kapsel aufweisen, wobei die Kapselfüllmaschine weiterhin eine Mehrzahl von entlang einer vorzugsweise kreisförmigen Förderbahn angeordneten Prozessstationen umfasst, nämlich mindestens eine Zuführstation zum Zuführen von zu befüllenden Kapseln in die Kapselaufnahmen der Kapselfördereinrichtungen, mindestens eine Öffnungsstation zum Öffnen der zu befüllenden Kapseln durch Trennen der Kapseloberteile von den Kapselunterteilen, mehrere Dosierstationen zum Befüllen der Kapselunterteile mit Füllmaterial, mindestens eine Schließstation zum Schließen der befüllten Kapseln, und mindestens eine Auswurfstation zum Auswerfen der befüllten Kapseln.

Kapselfüllmaschinen mit einer Mehrzahl von entlang einer kreisförmigen Förderbahn angeordneten Prozessstationen werden auch als Rundläufer-Kapselfüllmaschinen bezeichnet. Sie besitzen in der Regel ein die Kapselfördereinrichtungen tragendes Förderrad, das von einem Förderantrieb beispielsweise taktweise bewegt wird, so dass die Kapselfördereinrichtungen die einzelnen Prozessstationen der Kapselfüllmaschine getaktet durchlaufen. Bei bekannten Kapselfüllmaschinen werden die Prozessstationen in der Regel über eine mechanische Königswelle und gegebenenfalls mechanische Kurvenscheiben ebenfalls von dem das Förderrad antreibenden Förderantrieb angetrieben und sind somit nur gemeinsam mit dem Förderantrieb bewegbar.

Häufig werden Kapseln nur mit einem Füllgut befüllt, so dass entsprechend nur eine Dosierstation erforderlich ist. Solche Kapseln können nach dem Verschließen außerhalb der Kapselfüllmaschine mittels einer Waage gewogen werden. Da das Gewicht der Kapselhülle über die Spezifikation des Herstellers hinreichend genau bekannt ist und diesbezügliche Schwankungen in der Regel im Vergleich zur Gesamtmasse der befüllten Kapsel sehr gering sind, kann durch das mit der Waage erfasste Gesamtgewicht der befüllten Kapsel auf die Füllmenge ohne Kapsel geschlossen werden.

Es besteht allerdings oftmals das Erfordernis, Kapseln durch mehrere Dosierstationen mit verschiedenen Füllgütern zu füllen, beispielsweise mit zwei verschiedenen Pelletsorten. Das Gesamtgewicht der befüllten Kapsel lässt in solchen Fällen keinen Rückschluss auf ein einzelnes Füllgut zu. Daher muss in solchen Fällen auf zusätzliche Messeinrichtungen zurückgegriffen werden, die die Menge des Füllguts beim Füllen in die Kapselunterteile erfassen. Hierzu kommen beispielsweise kontaktfreie kapazitive Messungen zum Einsatz, wie AMV Sensoren (Advanced Mass Verification).

Das Vorsehen zusätzlicher Messeinrichtungen zum Erfassen der Menge des Füllgutes beim Füllen in den Dosierstationen erhöht den Aufwand sowohl in konstruktiver Hinsicht als auch unter Kostengesichtspunkten. Oftmals sind solche Sensoren darüber hinaus formatabhängig, das heißt es müssen für verschiedene zu befüllende Produkte verschiedene Sensoren eingesetzt werden. Auch sind die Sensoren häufig an die jeweilige Dosierungsart anzupassen bzw. es sind unterschiedliche Sensoren für verschiedene Dosierungsarten erforderlich. Derartige Sensoren sind praktisch häufig nur durch zusätzliche Prozessstationen zwischen den einzelnen Dosierstationen realisierbar (Beispielsweise Waage), wodurch sich der Durchmesser des Förderrads und damit das Volumen der Kapselfüllmaschine unerwünscht erhöht. Alternativ können z.B. kapazitive Sensoren innerhalb der Dosierstationen angeordnet sein. Auch ein solches Vorgehen erhöht den Aufwand. Derartige in der Kapselfüllmaschine angeordnete Sensoren erhöhen darüber hinaus den Reinigungsaufwand. Durch die unvermeidbare Vermischung verschiedener in eine Kapsel gefüllter Füllgüter lässt sich nach dem Verschließen eine Überprüfung der einzelnen Füllgüter nicht mehr durchführen. Andererseits berücksichtigt eine Mengenerfassung beim Befüllen der Kapseln keine Verfälschungen der Messergebnisse durch etwaige Produktverluste im Zuge der weiteren Förderung der zu diesem Zeitpunkt noch offenen Kapselunterteile durch die Kapselfüllmaschine oder bereits beim Übergeben des Füllgutes aus der Dosierstation in die offenen Kapseluntereile.

Aus DE 10 2010 040 505 A1 sind eine Maschine und ein Verfahren zum Füllen und Verschließen von aus Hartgelatine bestehende Kapseln bekannt. Dabei ist ein Antrieb vorgesehen, mit dem der Förderweg bzw. der Winkelschritt und die Drehrichtung des Förderrades der Kapselfüllmaschine variabel einstellbar sind, so dass einzelne Bearbeitungsstationen der Kapselfüllmaschine unabhängig von deren Anordnung am Förderrad angefahren werden können. Auf diese Weise soll eine raumoptimierte Anordnung von Bearbeitungsstationen bzw. eine hohe Flexibilität hinsichtlich der einzelnen Bearbeitungs- bzw. Prozessschritte ermöglicht werden. Zum Kalibrieren einer Röntgenstrahlungsprüfeinrichtung wird dabei eine leere Kapsel in eine Aufnahmebohrung eines Aufnahmesegments eingesetzt und diese Kapsel durch direktes Anfahren mittels des Förderantriebs einer Wiegeeinrichtung zugeführt wird, die ein Nettogewicht der leeren Kapsel ermittelt. Anschließend wird die leere Kapsel wieder in die Aufnahmebohrung eingesetzt und mittels des Förderantriebs direkt der Fülleinrichtung der Kapselfüllmaschine zugeführt und mit einer Sollfüllmenge befüllt. Anschließend wird die befüllte Kapsel durch Ändern der Drehrichtung des Förderrads mittels des Förderantriebs wieder der Wiegeeinrichtung zugeführt, die dann ein Bruttogewicht der befüllten Kapsel ermittelt. Eine Steuereinrichtung kann aus den beiden Wiegeergebnissen die Füllmenge bestimmen. Anschließend wird mittels des Förderantriebs direkt die zu kalibrierende Röntgenstrahlungsprüfeinrichtung angefahren, die ebenfalls das Füllgewicht der befüllten Kapsel bestimmt. Das Messergebnis der zu kalibrierenden Röntgenstrahlungsprüfeinrichtung wird anhand des Messergebnisses der Wiegeeinrichtung kalibriert. Das in der DE 10 2010 040 505 A1 beschriebene Verfahren stellt einen aufwendigen Kalibriervorgang dar, für den der normale Betrieb der Kapselfüllmaschine unterbrochen werden muss. Mit dem Verfahren ist außerdem ein hoher manueller Aufwand verbunden.

Ausgehend von dem erläuterten Stand der Technik liegt der Erfindung die Aufgabe zugrunde, ein Verfahren der eingangs genannten Art bereitzustellen, mit dem bei einer Kapselfüllmaschine mit mehreren Dosierstationen in konstruktiv und produktionstechnisch einfacher Weise die Füllmenge einzelner Dosierstationen zuverlässig bestimmt werden kann.

Die Erfindung löst die Aufgabe durch den Gegenstand von Anspruch 1. Vorteilhafte Ausgestaltungen finden sich in den abhängigen Ansprüchen, der Beschreibung und den Figuren.

Für ein Verfahren zum Betreiben einer Kapselfüllmaschine der eingangs erläuterten Art, wobei die Kapselfördereinrichtungen mit den darin aufgenommenen Kapseln mittels eines Förderantriebs taktweise oder kontinuierlich entlang der Förderbahn auf die Prozessstationen gefördert werden, und wobei zumindest die Dosierstationen jeweils mindestens einen von dem Förderantrieb unabhängig betätigbaren Dosierantrieb aufweisen, löst die Erfindung die Aufgabe durch die folgenden Schritte:
- im Betrieb der Kapselfüllmaschine wird im Rahmen einer Testreihe für einen vorgegebenen Zeitraum zumindest eine der am Befüllen der Kapseln teilnehmenden Dosierstationen durch entsprechende Ansteuerung ihres Dosierantriebs inaktiv geschaltet, so dass in dieser zumindest einen Dosierstation kein Füllmaterial in die Kapselunterteile gefüllt wird, und
- die während der Testreihe in der Kapselfüllmaschine erzeugten, nicht vollständig befüllten Kapseln werden in der mindestens einen Auswurfstation ausgeworfen und einer außerhalb der Kapselfüllmaschine angeordneten Prüfeinrichtung zugeführt, die das Gewicht dieser nicht vollständig befüllten Kapseln misst und das Messergebnis an eine Auswerteeinrichtung gibt.

Bei der Erfindung kommt eine Kapselfüllmaschine zum Einsatz, beispielsweise eine sogenannte Rundläufer-Kapselfüllmaschine, bei der die Prozessstationen beispielsweise entlang einer kreisförmigen Förderbahn angeordnet sind. In der erfindungsgemäßen Kapselfüllmaschine können beispielsweise Hartgelatinekapseln befüllt werden. Das Füllmaterial kann zum Beispiel pulverförmig sein oder aus Pellets bestehen. Die die Kapseln in ihren Kapselaufnahmen tragenden Kapselfördereinrichtungen werden durch ein mittels des Förderantriebs taktweise oder kontinuierlich angetriebenes Förderrad taktweise oder kontinuierlich durch die Prozessstationen gefördert. Die bei dem erfindungsgemäßen Verfahren verwendete Kapselfüllmaschine weist mehrere Dosierstationen auf, die jeweils mindestens einen von dem Förderantrieb unabhängig betätigbaren Dosierantrieb aufweisen. Bei den Dosierstationen kann es sich beispielsweise um Pelletstationen handeln. Es sind aber auch andere Dosierstationen denkbar, beispielsweise Stopfstempelstationen. Insbesondere können in der Kapselfüllmaschine unterschiedliche Arten von Dosierstationen verwendet werden. Für den Förderantrieb kann zum Beispiel ein Servomotor zum Einsatz kommen. Auch die Dosierstationen können als Dosierantriebe Servomotoren umfassen. Weiterhin ist es beispielsweise möglich, dass bei der Ausgestaltung der Dosierstationen als Stopfstempelstationen Stempelträger der Dosierstationen jeweils von einem elektrischen Spindeltrieb betätigt werden.

Im regulären Betrieb der Kapselfüllmaschinen nehmen sämtliche oder nur eine oder einige der Dosierstationen am Befüllen der Kapseln teil. Es ist also möglich, dass eine oder mehrere Dosierstationen der Kapselfüllmaschine gar nicht in Benutzung sind und entsprechend am Befüllen der jeweiligen Kapseln nicht teilnehmen. Erfindungsgemäß wird im Rahmen einer im normalen Betrieb der Kapselfüllmaschine erfolgenden Testreihe für einen definierten Zeitraum der Dosierantrieb mindestens einer im regulären Betrieb am Befüllen der Kapseln teilnehmenden Dosierstation so angesteuert, dass in dieser Dosierstation für die Dauer des vorgegebenen Zeitraums kein Füllmaterial in die durch diese Dosierstation geförderten Kapselunterteile gefüllt wird. Die entsprechende Dosierstation nimmt also am Produktionsprozess zeitweise nicht mehr teil und die Kapselunterteile werden entsprechend gegenüber dem regulären Produktionsprozess unvollständig mit Füllmaterial befüllt. Die Testreihe kann zum Beispiel durch eine Steuereinrichtung der Kapselfüllmaschine ausgelöst werden, insbesondere automatisch. Wie erläutert, erfolgt das zeitweise Abschalten mindestens einer Dosiereinrichtung im Übrigen im normalen Produktionsbetrieb, das heißt der Förderantrieb und die Prozessstationen laufen - abgesehen von der mindestens einen inaktiv geschalteten Dosierstation - unter normalen Prozessbedingungen weiter. Es erfolgt somit eine Produktion von Kapseln nach den normalen Betriebsbedingungen, wobei lediglich mindestens eine der Dosierstationen inaktiv ist.

Die während des Andauerns der Testreihe die Dosierstationen der Kapselfüllmaschine einschließlich der zumindest einen inaktiv geschalteten Dosierstation durchlaufenden (unvollständig) befüllten Kapselunterteile werden in der mindestens einen Schließstation durch Verbinden mit den Kapseloberteilen geschlossen. Diese geschlossenen Kapseln werden einer außerhalb der Kapselfüllmaschine angeordneten, jedoch mit der Kapselfüllmaschine kommunizierenden Prüfeinrichtung, insbesondere Wiegeeinrichtung, zugeführt und von dieser gewogen. Das Messergebnis wird einer Auswerteeinrichtung zugeführt. Die Auswerteeinrichtung kann in die Steuereinrichtung der Kapselfüllmaschine integriert sein, so dass eine gemeinsame Auswerte- und Steuereinrichtung gebildet ist, oder eine von dieser getrennte Auswerteeinrichtung sein. Das Messergebnis kann zum Beispiel das für sämtliche während der Testreihe unvollständig befüllten Kapseln jeweils gemessene Gewicht sein. Die Auswerteeinrichtung kann diese gemessenen Gewichte für die weitere Auswertung dann mathematisch bearbeiten, beispielsweise einen Mittelwert bilden. Es ist aber auch möglich, dass die Prüfeinrichtung die gemessenen Gewichte vor der Weiterleitung an die Auswerteeinrichtung bereits mathematisch verarbeitet, beispielsweise einen Mittelwert bildet.

Erfindungsgemäß ist es auch möglich, dass während der Zeitdauer der Testreihe sämtliche Dosierstationen zeitweise inaktiv geschaltet werden, die der Prüfeinrichtung zugeführten, nicht vollständig befüllten Kapseln also leer sind.

Der Zeitraum, in dem die erfindungsgemäß durchgeführte Testreihe andauert, kann beispielsweise bei taktweisem Fördern durch die Prozessstationen durch eine bestimmte Anzahl von Takten des Förderrads vorgegeben werden, während der die zumindest eine Dosierstation dann inaktiv ist. Die Anzahl der Musterkapseln, also insbesondere der Zeitraum der Testreihe, sowie welche der Dosierstation(en) inaktiv geschaltet werden, kann durch die Steuereinrichtung automatisiert eingestellt werden.

Durch das erfindungsgemäße Verfahren und die Verwendung einer Kapselfüllmaschine mit mehreren Dosierstationen mit jeweils einem unabhängig von dem Förderantrieb betätigbaren Dosierantrieb ist es beispielsweise bei einer Kapselfüllmaschine mit zwei Dosierstationen in konstruktiv und produktionstechnisch einfacher Weise im normalen Betrieb der Kapselfüllmaschine möglich, durch Abschalten einer Dosierstation die Füllmenge der zweiten noch aktiv geschalteten Dosierstation rechnerisch zu ermitteln, indem von dem Messergebnis der Prüfeinrichtung lediglich das herstellerseitig bekannte Kapselgewicht abgezogen wird. Da das Kapselgewicht im Vergleich zur Füllmenge in der Regel nicht entscheidend ins Gewicht fällt, sind selbst kleine Schwankungen des Kapselgewichts für das Messergebnis praktisch irrelevant. Anhand der während der Testreihe als Stichprobe gezogenen unvollständig befüllten Kapselmuster kann also mit in der Regel ausreichender Genauigkeit die Füllmenge einzelner Füllgüter auch bei mit unterschiedlichen Füllgütern befüllten Kapseln ermittelt werden.

Das erfindungsgemäße Verfahren besitzt gegenüber dem Stand der Technik eine Reihe von Vorteilen. Durch die erfindungsgemäße einfache und kostengünstige stichprobenartige Überprüfung der Füllmenge sämtlicher Dosierstationen können insbesondere systematische Fehler zuverlässig erkannt und korrigiert werden. Das erfindungsgemäße Verfahren ist unabhängig von der Art der Dosierung und unabhängig von dem jeweiligen Füllmaterial und damit universell einsetzbar. Eine falsche Befüllmenge, insbesondere durch eine Fehldosierung oder aufgrund von Produktverlust durch das Übergeben des Füllgutes von der Dosierstation in das offene Kapselunterteil oder im Zuge der weiteren Förderung durch die Kapselfüllmaschine kann erfindungsgemäß durch einen Vergleich des Ist-Gewichts der gemessenen Kapseln mit einem Soll-Gewicht ebenfalls festgestellt werden. Der erforderliche Bauraum wird gegenüber den aus dem Stand der Technik bekannten Verfahren reduziert. Durch die außerhalb der Kapselfüllmaschine angeordnete Prüfeinrichtung ist die Reinigung vereinfacht. Die Prozesssicherheit wird erhöht und es ergibt sich ein eichfähiges Messverfahren. Dabei sind im Betrieb der Kapselfüllmaschine stichprobenartige Messungen auch von gar nicht befüllten Kapseln, also Leerkapseln möglich. Darüber hinaus ermöglicht die Erfindung durch das selektive Abschalten einzelner Dosierstationen eine Trennung der anderenfalls unweigerlich in dem Kapselunterteil vermischten Füllgüter und damit auch nach dem Auswurf eine weitergehende Überprüfung einzelner Füllgüter, beispielsweise hinsichtlich der Zusammensetzung, der Feuchte, des Gewichts etc.

Die Erfindung ist selbstverständlich auch auf sogenannte Doppelrundläufer-Kapselfüllmaschinen anwendbar, wie sie zum Beispiel in der DE 10 2013 109 471 B3 gezeigt sind. Es können dann für beide Bahnabschnitte der Förderbahn jeweils gemeinsam oder getrennt voneinander Testreihen durchgeführt und Kapseln einer gemeinsamen Prüfeinrichtung und gegebenenfalls Laborprüfeinrichtung oder jeweils einer eigenen Prüfeinrichtung und gegebenenfalls Laborprüfeinrichtung zugeführt werden. Entsprechend können die in der bzw. den Prüfeinrichtung(en) und gegebenenfalls Laborprüfeinrichtung(en) erlangten Gewichtsmessergebnisse einer gemeinsamen Auswerteeinrichtung oder jeweils einer eigenen Auswerteeinrichtung pro Bahnabschnitt zugeführt werden. Die Auswertung der Messergebnisse kann für beide Bahnabschnitte in der erfindungsgemäßen Weise erfolgen.

Nach einer Ausgestaltung der Erfindung kann vorgesehen sein, dass im Betrieb der Kapselfüllmaschine, und wenn sämtliche am Befüllen der Kapseln teilnehmenden Dosierstationen aktiv sind, in der Kapselfüllmaschine erzeugte vollständig befüllte Kapseln in der mindestens einen Auswurfstation ausgeworfen und zumindest zeitweise ebenfalls der außerhalb der Kapselfüllmaschine angeordneten Prüfeinrichtung zugeführt werden, die das Gewicht dieser vollständig befüllten Kapseln misst und das Messergebnis an die Auswerteeinrichtung gibt.

Die Gewichtsmessung der vollständig befüllten Kapseln kann - bis auf den Zeitraum der Testreihe - auch während der gesamten regulären Produktion erfolgen. Die insoweit gemessenen Kapseln können in der jeweils vorgesehenen Weise weiterverarbeitet werden, beispielsweise ausgegeben werden. Häufig wird es jedoch sinnvoll sein, die Gewichtsmessung der vollständig gefüllten Kapseln ebenfalls nur für einen vorgegeben Zeitraum durchzuführen. Das Messergebnis kann wiederum zum Beispiel das für sämtliche während der Gewichtsmessung der vollständig befüllten Kapseln jeweils gemessene Gewicht sein. Die Auswerteeinrichtung kann diese gemessenen Gewichte für die weitere Auswertung dann mathematisch verarbeiten, beispielsweise einen Mittelwert bilden. Es ist aber auch denkbar, dass die Prüfeinrichtung die gemessenen Gewichte vor der Weiterleitung an die Auswerteeinrichtung bereits mathematisch verarbeitet, beispielsweise einen Mittelwert bildet.

Die Auswerteeinrichtung kann weiterhin anhand einer Differenz der Messergebnisse für die nicht vollständig gefüllten Kapseln und der Messergebnisse für die vollständig gefüllten Kapseln auf die im aktiven Betrieb erzeugte Füllmenge der zeitweise inaktiv geschalteten mindestens einen Dosierstation rückschließen. Es wird also aus der Differenzmessung rechnerisch die im Rahmen der Testreihe nicht befüllte Produktmenge der während der Testreihe inaktiv geschalteten Dosierstation bestimmt.

Nach einer weiteren Ausgestaltung kann vorgesehen sein, dass im Rahmen mindestens einer weiteren Testreihe für einen vorgegebenen Zeitraum zumindest eine andere der am Befüllen der Kapseln teilnehmenden Dosierstationen als die in der ersten Testreihe inaktiv geschaltete Dosierstation durch entsprechende Ansteuerung ihres Dosierantriebs inaktiv geschaltet wird, so dass in dieser zumindest einen anderen Dosierstation kein Füllmaterial in die Kapselunterteile gefüllt wird, und die im Rahmen der mindestens einen weiteren Testreihe in der Kapselfüllmaschine erzeugten Kapseln in der mindestens einen Auswurfstation ausgeworfen und der außerhalb der Kapselfüllmaschine angeordneten Prüfeinrichtung zugeführt werden, die das Gewicht dieser nicht vollständig gefüllten Kapseln misst und das Messergebnis an die Auswerteeinrichtung gibt. Es können also sukzessive im Rahmen einer Mehrzahl von Testreihen verschiedene Dosierstationen jeweils einzeln inaktiv geschaltet werden und die entsprechenden Füllmengen können zum Beispiel in der oben erläuterten Weise, beispielsweise durch die oben erläuterte Differenzbildung, jeweils für die inaktiv geschaltete Dosierstation ermittelt werden.

Die nicht vollständig gefüllten Kapseln können nach einer weiteren Ausgestaltung weiterhin einer Laborprüfeinrichtung zugeführt werden, in der diese Kapseln geöffnet und zumindest das Gewicht des in den Kapseln befindlichen Füllmaterials ohne die jeweilige Kapsel gemessen wird. Auch die Laborprüfeinrichtung kann das Messergebnis an die Auswerteeinrichtung geben. Die Auswerteeinrichtung kann dann auch anhand einer Differenz der Messergebnisse der Prüfeinrichtung und der Laborprüfeinrichtung auf das Gewicht der Kapsel selbst rückschließen. Natürlich ist es dabei auch möglich, über das Gewicht hinaus weitere interessierende Parameter in der Laborprüfeinrichtung zu ermitteln, beispielsweise den Wirkstoffgehalt, die Feuchte etc. Es ist durch die insbesondere ebenfalls stichprobenartig durchgeführte Messung mit der Laborprüfeinrichtung möglich, das Kapselgewicht zu eliminieren.

Nach einer weiteren Ausgestaltung kann vorgesehen sein, dass die Auswerteeinrichtung anhand der Messergebnisse der Prüfeinrichtung und/oder der Laborprüfeinrichtung und/oder der hieraus getroffenen Rückschlüsse den Dosierantrieb mindestens einer der Dosiereinrichtungen zur Anpassung der in dieser Dosiereinrichtung in die Kapselunterteile gefüllten Füllmaterialmenge ansteuert. Es kann also ein Regelkreis aufgebaut werden, wobei die Steuereinrichtung aufgrund der durchge führten Stichprobenmessungen die Füllmenge einzelner Dosierstationen automatisch verändert. Auch die Durchführung der Testreihen ist neben der Anpassung der Füllmengen der Dosierstationen mittels der Steuereinrichtung wie bereits erwähnt automatisch möglich, beispielsweise in vorgegebenen zeitlichen Abständen.

Nach einer weiteren Ausgestaltung kann eine Steuereinrichtung der Kapselfüllmaschine auszuwerfende Kapseln dahingehend unterscheiden, ob diese der Prüfeinrichtung zuzuführen sind oder nicht. Es kann weiterhin vorgesehen sein, dass die Kapselfüllmaschine mindestens zwei Auswurfstationen umfasst, wobei eine erste der Auswurfstationen ausgeworfene Kapseln zu der Prüfeinrichtung leitet und wobei eine zweite der Auswurfstationen ausgeworfene Kapseln zu einem Ausgabebehälter leitet. Auch denkbar ist natürlich das Vorsehen nur einer Auswurfstation, wobei dann durch eine stromab der Auswurfstation angeordnete Weiche ausgeworfene Kapseln zu der Prüfeinrichtung oder zu einem Ausgabebehälter geleitet werden können. Weiterhin kann die Steuereinrichtung die erste und/oder die zweite Auswurfstation so ansteuern, dass der Prüfeinrichtung zuzuführende Kapseln in der ersten Auswurfstation ausgeworfen und zu der Prüfeinrichtung geleitet werden. Die Steuereinrichtung kann also beispielsweise die zu der Prüfeinrichtung führende Auswurfstation so ansteuern, dass im Rahmen einer Testreihe nicht vollständig befüllte Kapseln in dieser Auswurfstation ausgeworfen werden und der Prüfeinrichtung zugeführt werden. In entsprechender Weise kann hinsichtlich vollständig befüllter, jedoch ebenfalls der Prüfeinrichtung zuzuführenden Kapseln verfahren werden. Es wird also beim Ausschleusen der Kapseln aus der Kapselfüllmaschine zwischen für die Weiterverarbeitung geeigneten Gutkapseln und für die Weiterverarbeitung ungeeigneten Musterkapseln unterschieden. Die Unterscheidung zwischen für die Weiterverarbeitung geeigneten Gutkapseln und für die Weiterverarbeitung nicht geeigneten Musterkapseln ist beispielsweise bei einem taktweisen Fördern des Förderrads anhand eines Zählens der Takte der Kapselfüllmaschine möglich. Wie eingangs erwähnt, kann die Dauer der Testreihe beispielsweise durch eine bestimmte Anzahl von Takten definiert sein. Es ist dann rechnerisch möglich zu ermitteln, nach wie vielen weiteren Takten die erste mit Musterkapseln bestückte Kapselfördereinrichtung zu der zu der Prüfeinrichtung führenden Auswurfstation gelangt, so dass diese erste Charge von Musterkapseln eindeutig identifiziert werden kann. Anschließend werden dann für die die Dauer der Testreihe definierende Anzahl von Takten weitere Kapselfördereinrichtungen ebenfalls als Musterkapseln tragend identifiziert und der Prüfeinrichtung zugeführt.

Ein Ausführungsbeispiel der Erfindung wird nachfolgend anhand einer Figur erläutert. Die einzige Figur zeigt sehr schematisch eine bei dem erfindungsgemäßen Verfahren verwendete Kapselfüllmaschine.

Die Kapselfüllmaschine besitzt ein Förderrad 30, welches von einem nicht näher dargestellten Förderantrieb, beispielsweise einem Servoantrieb, taktweise oder kontinuierlich gedreht wird, wie in der Figur durch den Pfeil 32 veranschaulicht. An dem äußeren Umfang des Förderrads 30 ist eine Mehrzahl von Kapselfördereinrichtungen 14 vorgesehen, die jeweils eine Mehrzahl von Kapseln in einer Mehrzahl von Kapselaufnahmen aufnehmen. Die Kapseln werden durch die Kapselfördereinrichtungen 14 gemeinsam mit dem Förderrad 30 taktweise oder kontinuierlich durch eine Mehrzahl von in dem vorliegenden Beispiel entlang einer kreisförmigen Förderbahn angeordneten Prozessstationen gefördert. Die Prozessstationen sind in der Figur durch eingekreiste Nummern veranschaulicht. Die Nummern 01 und 02 veranschaulichen Zuführstationen, denen die zu befüllenden vorverschlossenen Kapseln zur Aufnahme in die Kapselfördereirichtungen 14 zugeführt werden, wie in der Figur bei dem Bezugszeichen 16 gezeigt. Die Nummer 03 in der Figur bezeichnet eine im Produktionsprozess nicht genutzte Leerstation. Bei Nummer 04 ist eine Öffnungsstation veranschaulicht, in der die vorverschlossenen Kapseln geöffnet werden, insbesondere werden die Kapseloberteile von den Kapselunterteilen getrennt.

Bei den Nummern 05, 06 und 07 ist jeweils eine Dosierstation veranschaulicht. Die Dosierstationen sind bei den Bezugszeichen 18, 20, 22 weiter veranschaulicht. In dem gezeigten Beispiel nehmen im regulären Betrieb sämtliche dieser Dosierstationen 18, 20, 22 am Befüllen der Kapseln teil, wobei in jeder der Dosierstationen 18, 20, 22 ein anderes Füllmaterial in die Kapselunterteile gefüllt wird. Darüber hinaus handelt es sich bei den Dosierstationen 18, 20 um Dosierstationen desselben Typs, während die Dosierstation 22 eine Dosierstation eines anderen Typs ist. Bei den Dosierstationen 18, 20, 22 kann es sich grundsätzlich um Stopfstempelstationen und Pelletstationen oder auch andere Dosierstationen handeln. Im regulären Betrieb werden in den bei den Positionsnummern 05, 06 und 07 vorgesehenen Dosierstationen 18, 20, 22 also sukzessive Füllmaterialchargen in die Kapselunterteile gefüllt. Bei der Nummer 08 ist in der Figur wiederum eine am Prozess nicht teilnehmende Leerstation gezeigt. Die Nummer 09 bezeichnet eine Schließstation, in der die Kapseloberteile zum Schließen der Kapseln mit dem Kapselunterteilen verbunden werden.

Bei den Nummern 10 und 11 in der Figur sind zwei Auswurfstationen gezeigt. In diesen werden die Kapseln 16 aus der Kapselfüllmaschine ausgeworfen. In der Auswurfstation 11 können beispielsweise Gutkapseln zur weiteren Verwendung ausgeworfen werden, während in der Auswurfstation 10 beispielsweise Musterkapseln ausgeworfen werden können, die nicht zur weiteren Verwendung vorgesehen sind. So ist in der Figur weiterhin bei dem Bezugszeichen 24 eine kombinierte Auswerte- und Steuereinrichtung der Kapselfüllmaschine vorgesehen. Über eine Leitung 26 ist mit der Auswerte- und Steuereinrichtung 24 eine außerhalb der Kapselfüllmaschine angeordnete Prüfeinrichtung 28, vorliegend eine Wiegeeinrichtung, verbunden. Die Auswerte- und Steuereinrichtung 24 steuert im Betrieb im Rahmen einer Testreihe für einen vorgegebenen Zeitraum zumindest eine der Dosierstationen 18, 20, 22 inaktiv. Dies ist erfindungsgemäß im normalen Betrieb möglich, da jede der Dosierstationen 18, 20, 22 einen eigenen und unabhängig von dem Förderantrieb betätigbaren Dosierantrieb besitzt. Dieser Dosierantrieb wird von der Auswerte- und Steuereinrichtung 24 für den vorgegebenen Zeitraum, beispielsweise bei einem taktweisen Fördern eine definierte Anzahl von Takten der Kapselfüllmaschine angesteuert, so dass in der betreffenden Dosierstation 18, 20, 22 kein Füllmaterial in die Kapselunterteile befüllt wird. Die Auswerte- und Steuereinrichtung 24 kann anhand des Zählens der Maschinentakte feststellen, wann die Kapselfördereinrichtung mit den im Rahmen der Testreihe nicht vollständig befüllten Kapseln die Auswurfstation 10 erreicht. Die in diesen Kapselfördereinrichtungen enthaltenen Kapseln werden durch die Auswerte- und Steuereinrichtung 24 gesteuert in der Auswurfstation 10 ausgeworfen und der Prüfeinrichtung 28 zugeführt, und zwar so lange bis sämtliche im Rahmen der Testreihe nicht vollständig befüllten Kapseln der Prüfeinrichtung 28 zugeführt wurden. Die Prüfeinrichtung 28 führt jeweils eine Gewichtsmessung der nicht vollständig befüllten Kapseln durch und übermittelt das Messergebnis über die Leitung 26 an die Auswerte- und Steuereinrichtung 24. Außerhalb dieser Testreihe können durch die Auswerte- und Steuereinrichtung auch im regulären Betrieb vollständig befüllte Kapseln durch die Auswerte- und Steuereinrichtung 24 beispielsweise bei Erreichen der Auswurfstation 10 ausgeworfen werden, so dass diese vollständig befüllten Kapseln ebenfalls der Prüfeinrichtung 28 zugeführt werden, die wiederum das Gewicht der Kapseln misst und das Messergebnis über die Leitung 26 an die Auswerte- und Steuereinrichtung 24 gibt. Die Auswerte- und Steuereinrichtung 24 kann aus einer Differenz der Messergebnisse, beispielsweise entsprechend gebildeter Mittelwerte oder einzelner Messergebnisse, einen Rückschluss auf die Füllmenge der während der Testreihe inaktiv geschalteten Dosierstation treffen.

Das oben erläuterte Verfahren kann sukzessive für jede der Dosierstationen 18, 20, 22 durchgeführt werden und die Füllmengen der Dosierstationen 18, 20, 22 können entsprechend automatisiert stichprobenartig überprüft werden. Stellt die Auswerte- und Steuereinrichtung 24 dabei Abweichungen von einem Sollfüllwert einer oder mehrerer der Dosierstationen 18, 20, 22 fest, kann die Auswerte- und Steuereinrichtung 24 ebenfalls automatisch den Dosierantrieb der entsprechenden Dosierstation(en) zur Anpassung der Füllmenge der jeweiligen Dosierstation ansteuern. Gegebenenfalls kann danach die oben beschriebene Stichprobenmessung im Rahmen eines automatischen Regelkreises erneut durchgeführt werden bis das Messergebnis dem Sollwert weitestgehend entspricht.

Natürlich sind mit der Auswerte- und Steuereinrichtung 24 auch andere Auswertemethoden möglich, wie grundsätzlich oben erläutert.

## Patentansprüche

1. Verfahren zum Betreiben einer Kapselfüllmaschine, wobei die Kapselfüllmaschine eine Mehrzahl von Kapselfördereinrichtungen (14) umfasst, die jeweils eine Mehrzahl von Kapselaufnahmen zur Aufnahme jeweils einer Kapsel aufweisen, wobei die Kapselfüllmaschine weiterhin eine Mehrzahl von entlang einer vorzugsweise kreisförmigen Förderbahn angeordneten Prozessstationen umfasst, nämlich mindestens eine Zuführstation zum Zuführen von zu befüllenden Kapseln in die Kapselaufnahmen der Kapselfördereinrichtungen (14), mindestens eine Öffnungsstation zum Öffnen der zu befüllenden Kapseln durch Trennen der Kapseloberteile von den Kapselunterteilen, mehrere Dosierstationen (18, 20, 22) zum Befüllen der Kapselunterteile mit Füllmaterial, mindestens eine Schließstation zum Schließen der befüllten Kapseln, und mindestens eine Auswurfstation (10) zum Auswerfen der befüllten Kapseln, wobei die Kapselfördereinrichtungen (14) mit den darin aufgenommenen Kapseln mittels eines Förderantriebs (12) taktweise oder kontinuierlich entlang der Förderbahn durch die Prozessstationen gefördert werden, und wobei zumindest die Dosierstationen (18, 20, 22) jeweils mindestens einen von dem Förderantrieb (12) unabhängig betätigbaren Dosierantrieb aufweisen, wobei das Verfahren durch die folgenden Schritte gekennzeichnet ist:
- im Betrieb der Kapselfüllmaschine wird im Rahmen einer Testreihe für einen vorgegebenen Zeitraum zumindest eine der am Befüllen der Kapseln teilnehmenden Dosierstationen (18, 20, 22) durch entsprechende Ansteuerung ihres Dosierantriebs inaktiv geschaltet, so dass in dieser zumindest einen Dosierstation (18, 20, 22) kein Füllmaterial in die Kapselunterteile gefüllt wird, und
- die während der Testreihe in der Kapselfüllmaschine erzeugten, nicht vollständig befüllten Kapseln werden in der mindestens einen Auswurfstation (10) ausgeworfen und einer außerhalb der Kapselfüllmaschine angeordneten Prüfeinrichtung (28) zugeführt, die das Gewicht dieser nicht vollständig befüllten Kapseln misst und das Messergebnis an eine Auswerteeinrichtung (24) gibt.

2. Verfahren nach Anspruch 1, **dadurch gekennzeichnet, dass** im Betrieb der Kapselfüllmaschine, und wenn sämtliche am Befüllen der Kapseln teilnehmenden Dosierstationen (18, 20, 22) aktiv sind, in der Kapselfüllmaschine erzeugte vollständig befüllte Kapseln in der mindestens einen Auswurfstation (10) ausgeworfen und zumindest zeitweise ebenfalls der außerhalb der Kapselfüllmaschine angeordneten Prüfeinrichtung (28) zugeführt werden, die das Gewicht dieser vollständig befüllten Kapseln misst und das Messergebnis an die Auswerteeinrichtung (24) gibt.

3. Verfahren nach Anspruch 2, **dadurch gekennzeichnet, dass** die Auswerteeinrichtung (24) anhand einer Differenz der Messergebnisse für die nicht vollständig gefüllten Kapseln und der Messergebnisse für die vollständig gefüllten Kapseln auf die im aktiven Betrieb erzeugte Füllmenge der zeitweise inaktiv geschalteten mindestens einen Dosierstation (18, 20, 22) rückschließt.

4. Verfahren nach einem der vorhergehenden Ansprüche, **dadurch gekennzeichnet, dass** im Rahmen mindestens einer weiteren Testreihe für einen vorgegebenen Zeitraum zumindest eine andere der am Befüllen der Kapseln teilnehmenden Dosierstationen (18, 20, 22) als die in der ersten Testreihe inaktiv geschaltete Dosierstation (18, 20, 22) durch entsprechende Ansteuerung ihres Dosierantriebs inaktiv geschaltet wird, so dass in dieser zumindest einen anderen Dosierstation (18, 20, 22) kein Füllmaterial in die Kapselunterteile gefüllt wird, und die im Rahmen der mindestens einen weiteren Testreihe in der Kapselfüllmaschine erzeugten Kapseln in der mindestens einen Auswurfstation (10) ausgeworfen und der außerhalb der Kapselfüllmaschine angeordneten Prüfeinrichtung (28) zugeführt werden, die das Gewicht dieser nicht vollständig gefüllten Kapseln misst und das Messergebnis an die Auswerteeinrichtung (24) gibt.

5. Verfahren nach einem der vorhergehenden Ansprüche, **dadurch gekennzeichnet, dass** die nicht vollständig gefüllten Kapseln einer Laborprüfeinrichtung zugeführt werden, in der diese Kapseln geöffnet und das Gewicht des in den Kapseln befindlichen Füllmaterials ohne die jeweilige Kapsel gemessen wird.

6. Verfahren nach Anspruch 5, **dadurch gekennzeichnet, dass** auch die Laborprüfeinrichtung das Messergebnis an die Auswerteeinrichtung (24) gibt.

7. Verfahren nach Anspruch 6, **dadurch gekennzeichnet, dass** die Auswerteeinrichtung (24) anhand einer Differenz der Messergebnisse der Prüfeinrichtung (28) und der Laborprüfeinrichtung auf das Kapselgewicht rückschließt.

8. Verfahren nach einem der vorhergehenden Ansprüche, **dadurch gekennzeichnet, dass** die Auswerteeinrichtung (24) anhand der Messergebnisse der Prüfeinrichtung (28) und/oder der Laborprüfeinrichtung und/oder der hieraus getroffenen Rückschlüsse den Dosierantrieb mindestens einer der Dosiereinrichtungen (18, 20, 22) zur Anpassung der in dieser Dosiereinrichtung (18, 20, 22) in die Kapselunterteile gefüllten Füllmaterialmenge ansteuert.

9. Verfahren nach einem der vorhergehenden Ansprüche, **dadurch gekennzeichnet, dass** eine Steuereinrichtung (24) der Kapselfüllmaschine auszuwerfende Kapseln dahingehend unterscheidet, ob diese der Prüfeinrichtung (28) zuzuführen sind oder nicht.

10. Verfahren nach einem der vorhergehenden Ansprüche, **dadurch gekennzeichnet, dass** die Kapselfüllmaschine mindestens zwei Auswurfstationen (10, 11) umfasst, wobei eine erste der Auswurfstationen (10) ausgeworfene Kapseln zu der Prüfeinrichtung (28) leitet und wobei eine zweite der Auswurfstationen (11) ausgeworfene Kapseln zu einem Ausgabebehälter leitet.

11. Verfahren nach Anspruch 10, **dadurch gekennzeichnet, dass** die Steuereinrichtung (24) die erste und/oder die zweite Auswurfstation (10, 11) so ansteuert, dass der Prüfeinrichtung (28) zuzuführende Kapseln in der ersten Auswurfstation (10) ausgeworfen und zu der Prüfeinrichtung (28) geleitet werden.

## Claims

1. A method for operating a capsule filling machine, wherein the capsule filling machine comprises a plurality of capsule conveying apparatuses (14), which in each case have a plurality of capsule receivers for receiving one respective capsule, wherein the capsule filling machine additionally comprises a plurality of processing stations arranged along a preferably circular conveyor belt, namely at least one supply station for supplying capsules to be filled into the capsule receivers of the capsule conveying apparatuses (14), at least one opening station for opening the capsules to be filled, by separating the capsule upper parts from the capsule lower parts, multiple metering stations (18, 20, 22) for filling the capsule lower parts with filling material, at least one closing station for closing the filled capsules, and at least one ejection station (10) for ejecting the filled capsules, wherein the capsule conveying apparatuses (14) with the capsules received therein are conveyed by means of a conveyor drive (12) cyclically or continually along the conveyor belt through the processing stations, and wherein at least the metering stations (18, 20, 22) each have at least one metering drive which can be independently operated by the conveyor drive (12), wherein the method is **characterized by** the following steps:
- during the operation of the capsule filling machine, within the framework of a series of tests, at least one of the metering stations (18, 20, 22) taking part in the filling of the capsules is deactivated for a predefined period of time by controlling its metering drive accordingly, so that no filling material is filled in the capsule lower parts in said at least one metering station (18, 20, 22), and
- the capsules produced in the capsule filling machine during the series of tests, but not completely filled are ejected into the at least one ejection station (10) and supplied to a testing apparatus (28) arranged outside the capsule filling machine, which measures the weight of these capsules which have not been completely filled and provides the measuring result to an evaluation apparatus (24).

2. The method according to Claim 1, **characterized in that** during the operation of the capsule filling machine, and if all of the metering stations (18, 20, 22) taking part in the filling of the capsules are active, completely filled capsules produced in the capsule filling machine are ejected in the at least one ejection station (10) and are also supplied, at least at times, to the testing apparatus (28) arranged outside the capsule filling machine, which measures the weight of these completely filled capsules and provides the measuring result to the evaluation apparatus (24).

3. The method according to Claim 2, **characterized in that**, on the basis of a difference in the measuring results for the capsules which have not been completely filled and the measuring results for the completely filled capsules, the evaluation apparatus (24) deduces the filling quantity produced during active operation of the temporarily deactivated at least one metering station (18, 20, 22).

4. The method according to any one of the preceding claims, **characterized in that**, within the framework of at least one further series of tests, at least one of the metering stations (18, 20, 22) taking part in the filling of the capsules which is different from the deactivated metering station (18, 20, 22) in the first series of tests is deactivated by controlling its metering drive accordingly for a predetermined period of time, so that no filling material is filled into the capsule lower parts in this at least one other metering station (18, 20, 22), and the capsules produced in the capsule filling machine within the framework of the at least one other series of tests is ejected into the at least one ejection station (10) and supplied to the testing apparatus (28) arranged outside the capsule filling machine, which measures the weight of these capsules which have not been completely filled and provides the measuring result to the evaluation apparatus (24).

5. The method according to any one of the preceding claims, **characterized in that** the capsules which have not been completely filled are supplied to a laboratory testing apparatus, in which said capsules are opened and the weight of the filling material located in the capsules is measured without the respective capsule.

6. The method according to Claim 5, **characterized in that** the laboratory testing apparatus also provides the measuring result to the evaluation apparatus (24).

7. The method according to Claim 6, **characterized in that**, on the basis of a difference in the measuring results of the testing apparatus (28) and the laboratory testing apparatus, the evaluation apparatus (24) deduces the capsule weight.

8. The method according to any one of the preceding claims, **characterized in that**, on the basis of the measuring results of the testing apparatus (28) and/or of the laboratory testing apparatus and/or the deductions made therefrom, the evaluation device (24) controls the metering drive of at least one of the metering apparatuses (18, 20, 22) in order to adjust the filling material quantity filled into the capsule lower parts in said metering apparatus (18, 20, 22).

9. The method according to any one of the preceding claims, **characterized in that** a control apparatus (24) of the capsule filling machine distinguishes capsules to be ejected as regards whether or not these are to be supplied to the testing apparatus (28).

10. The method according to any one of the preceding claims, **characterized in that** the capsule filling machine comprises at least two ejection stations (10, 11), wherein a first of the ejection stations (10) conducts ejected capsules to the testing apparatus (28) and wherein a second of the ejection stations (11) conducts ejected capsules to a dispensing container.

11. The method according to Claim 10, **characterized in that** the control apparatus (24) controls the first and/or the second ejection station (10, 11) such that capsules to be supplied to the testing apparatus (28) are ejected into the first ejection station (10) and conducted to the testing apparatus (28).

## Revendications

1. Procédé de fonctionnement d'une machine de remplissage de capsules, dans lequel la machine de remplissage de capsules comporte une pluralité de dispositifs de transport de capsules (14) présentant respectivement une pluralité de logements de capsule destinés à recevoir chacun une capsule, dans lequel la machine de remplissage de capsules comporte en outre une pluralité de stations de traitement disposées le long d'une voie de transport de préférence circulaire, notamment au moins une station d'alimentation pour l'alimentation de capsules à remplir dans les logements de capsule des dispositifs de transport de capsules (14), au moins une station d'ouverture pour l'ouverture des capsules à remplir par séparation des parties supérieures de capsule par rapport aux parties inférieures de capsule, plusieurs stations de dosage (18, 20, 22) pour le remplissage des parties inférieures de capsule avec une charge, au moins une station de fermeture pour la fermeture des capsules remplies, et au moins une station d'éjection (10) pour l'éjection des capsules remplies, dans lequel les dispositifs de transport de capsules (14) avec les capsules reçues dans ceux-ci sont déplacés à l'aide d'une commande de transport (12) de façon cadencée ou continue le long de la voie de transport à travers les stations de traitement, et dans lequel au moins les stations de dosage (18, 20, 22) présentent respectivement au moins une commande de dosage apte à être actionnée indépendamment de la commande de transport (12), le procédé étant **caractérisé par** les étapes suivantes :
- pendant le fonctionnement de la machine de remplissage de capsules, dans le cadre d'une série de tests, au moins l'une des stations de dosage (18, 20, 22) participant au remplissage des capsules est commutée dans un état inactif pour une durée prédéterminée par un actionnement correspondant de sa commande de dosage, de manière à ce qu'aucune charge ne soit remplie dans les parties inférieures de capsule dans cette au moins une station de dosage (18, 20, 22), et
- les capsules non remplies entièrement, produites pendant la série de tests dans la machine de remplissage de capsules, sont éjectées dans l'au moins une station d'éjection (10) et alimentées vers un dispositif de contrôle (28) installé à l'extérieur de la machine de remplissage de capsules, lequel mesure le poids de ces capsules non remplies entièrement et transmet le résultat de mesure à un dispositif d'évaluation (24).

2. Procédé selon la revendication 1, **caractérisé en ce que** pendant le fonctionnement de la machine de remplissage de capsules, et lorsque toutes les stations de dosage (18, 20, 22) participant au remplissage des capsules sont actives, des capsules remplies entièrement dans la machine de remplissage de capsules sont éjectées dans l'au moins une station d'éjection (10) et sont au moins temporairement également alimentées vers le dispositif de contrôle (28) installé à l'extérieur de la machine de remplissage de capsules, lequel mesure le poids de ces capsules entièrement remplies et transmet le résultat de mesure au dispositif d'évaluation (24).

3. Procédé selon la revendication 2, **caractérisé en ce que** le dispositif d'évaluation (24) déduit la quantité de remplissage produite pendant le fonctionnement actif de l'au moins une station de dosage (18, 20, 22) temporairement commutée dans un état inactif à partir d'une différence entre les résultats de mesure pour les capsules non remplies entièrement et les résultats de mesure pour les capsules entièrement remplies.

4. Procédé selon l'une des revendications précédentes, **caractérisé en ce que** dans le cadre d'au moins une série de tests supplémentaire, au moins une autre des stations de dosage (18, 20, 22) participant au remplissage des capsules différente de la stations de dosage (18, 20, 22) commutée dans un état inactif au cours de la première série de tests est commutée dans un état inactif pour une durée prédéterminée par un actionnement correspondant de sa commande de dosage, de telle façon que dans cette au moins une autre station de dosage (18, 20, 22), aucune charge n'est remplie dans les parties inférieures de capsule, et les capsules produites dans la machine de remplissage de capsules dans le cadre de l'au moins une autre série de tests sont éjectées dans l'au moins une station d'éjection (10) et alimentées vers le dispositif de contrôle (28) installé à l'extérieur de la machine de remplissage de capsules, lequel mesure le poids de ces capsules non entièrement remplies et transmet le résultat de mesure au dispositif d'évaluation (24).

5. Procédé selon l'une des revendications précédentes, **caractérisé en ce que** les capsules non entièrement remplies sont alimentées vers un dispositif de contrôle en laboratoire, où les capsules sont ouvertes et le poids de la charge située dans les capsules est mesuré sans la capsule respective.

6. Procédé selon la revendication 5, **caractérisé en ce que** le dispositif de contrôle en laboratoire transmet également le résultat de mesure au dispositif d'évaluation (24).

7. Procédé selon la revendication 6, **caractérisé en ce que** le dispositif d'évaluation (24) déduit le poids de capsule à partir d'une différence entre les résultats de mesure du dispositif de contrôle (28) et ceux du dispositif de contrôle en laboratoire.

8. Procédé selon l'une de revendications précédentes, **caractérisé en ce que** le dispositif d'évaluation (24) actionne la commande de dosage de l'un au moins des dispositifs de dosage (18, 20, 22) pour adapter la quantité de charge remplie dans les parties inférieures de capsule dans ce dispositif de dosage (18, 20, 22), à partir des résultats de mesure du dispositif de contrôle (28) et/ou du dispositif de contrôle en laboratoire et/ou des déductions faites à partir de ceux-ci.

9. Procédé selon l'une des revendications précédentes, **caractérisé en ce que** le dispositif de commande (24) de la machine de remplissage de capsules différencie les capsules à éjecter selon si elles doivent être alimentées ou non vers le dispositif de contrôle (28).

10. Procédé selon l'une des revendications précédentes, **caractérisé en ce que** la machine de remplissage de capsules comporte au moins deux stations d'éjection (10, 11), une première des stations d'éjection (10) guidant des capsules éjectées vers le dispositif de contrôle (28) et une deuxième des stations d'éjection (11) guidant des capsules éjectées vers un récipient de distribution.

11. Procédé selon la revendication 10, **caractérisé en ce que** le dispositif de commande (24) actionne la première et/ou la deuxième station d'éjection (10, 11) de telle façon que des capsules à alimenter vers le dispositif de contrôle (28) sont éjectées dans la première station d'éjection (10) et guidées vers le dispositif de contrôle (28).
